# EUROPÄISCHE PATENTSCHRIFT

(11) **EP 0 601 326 B1**
(45) Veröffentlichungstag und Bekanntmachung des Hinweises auf die Patenterteilung: **17.07.1996**
(21) Anmeldenummer: 93117543.4
(22) Anmeldetag: 29.10.1993
(51) Int. Cl.: E05F 3/22, E05D 15/58, E05D 15/06

(54) **Türschliesser-Ankopplung**
Door closer coupling
Accouplement pour ferme-porte

(30) Priorität: 11.11.1992 WO PCT/DE92/00951
(43) Veröffentlichungstag der Anmeldung: 15.06.1994
(73) Patentinhaber: DORMA GmbH + Co. KG, D-58256 Ennepetal (DE)
(72) Erfinder: Kordes, Herbert, D-32107 Bad Salzuflen (DE)

(56) Entgegenhaltungen:
- DE-A- 2 410 623
- US-A- 3 091 819
- US-A- 3 149 366

## Beschreibung

Die Erfindung betrifft ein verschiebbares Wandelement gemäß dem Oberbegriff des Anspruchs 1, wobei insbesondere Türschließer in einem Rahmen einer Trennwand oder Glaseingangsfront vorgesehenist, die insbesondere aus mehreren aneinandersetzbaren Wandelementen besteht, wobei jedes Wandelement einzeln mit wenigstens einer Tragvorrichtung ausgerüstet und in einer Deckenschiene verfahrbar aufgehängt ist. Diese Art von Wandelementen werden vorzugsweise in Frontbereichen von Gebäuden verwendet, hier insbesondere bei Geschäften und Gaststätten, um entsprechend der Witterung das Ladenlokal frei zugänglich bzw. verschlossen zu halten. Aus diesem Grunde ist es notwendig, daß die gesamte Front in einer Seitenposition geparkt werden kann, damit für den eintretenden Publikumsverkehr keine Behinderung stattfindet. Innerhalb dieser verschiebbaren Wandelemente befindet sich in der Regel eine Tür, vorzugsweise eine Ganzglastür, die allerdings auch gerahmt sein kann. Damit in kalten Jahreszeiten diese Tür nicht offensteht bei einer geschlossenen Front, sind diese Türen auch mit Türschließern ausgerüstet. Diese Türschließer werden in den Bodenbereich eingelassen und haben über ihre herausstehende Achse eine Ankopplung an das darüber befindliche Türblatt. Diese Ankopplung wird in der Regel über einen vorstehenden Achsaustritt des Türschließers erreicht. Dieses stellt jedoch ein Gefahrenmoment dar, und zwar in dem Augenblick, wenn das gesamte Wandelement in seine Parkposition gebracht worden ist. Denn in dieser Stellung ist der Bodenbereich frei, und es könnten hier Stolperstellen sich auftun. Zum anderen verschmutzen durch den Publikumsverkehr die im Bodenbereich liegenden Bohrungen für die Ankopplung.

Ausgehend von diesem Stand der Technik ist aus der europäischen Patentanmeldung 0 340 795 A2 ein Bodentürschließer für Schwenk- und/oder Pendeltüren bekanntgeworden. Hier wird an der Unterseite der Tür ein Adapter angeschraubt, der mit seiner Steckachse die Verbindung zum in den Boden eingelassenen Türschließer herstellt.

Die amerikanische Patentschrift 3,091,819 beschreibt eine Vorrichtung für eine Rahmenkonstruktion eines Türflügels, die mit einer Torsionsfeder ausgestattet ist. Angeschlossen wird diese Tür im Bodenbereich durch ein Profil, welches ein abgewinkeltes Ende der Torsionsfeder hält und somit das Gegenlager für die Torsionsfeder bildet, und im oberen Bereich durch eine Verbindung über einen Stift mit dem darüber befindlichen Rahmen.

Die DE 24 10 623 A1 beschreibt eine Türanlage mit einer Mehrzahl von verschiebbaren Pendeltürflügeln. Diese Türanlage wird über eine von einem Motor erzeugte Kraft aus der Schließstellung in eine Parkposition und umgekehrt gebracht.

Die Aufgabe der Erfindung ist es, eine montagefreundliche Ankopplung zwischen einem oberhalb der Tür eingebauten Türschließer und einem vorgefertigten Ganzglas- bzw. gerahmten Flügel mit sämtlichen Beschlägen zu schaffen, wobei die Ganzglasflügel im bodennahen Bereich nicht geführt sind. Darüber hinaus soll der Anbau eines Türschließers auch dann möglich sein, wenn es sich um bestehende Anlagen handelt, hierbei ist jedoch besonderer Augenmerk darauf zu richten, daß der Türschließer, wie es beispielsweise beim Bodentürschließer der Fall ist, für den Benutzer nicht in Erscheinung tritt.

Diese aufgabe wird ausgehend von dem Oberbegriff des Anspruchs 1 durch dessen kennzeichnenden Merkmale gelöst. Der Rahmentürschließer hat eine zum Boden hin austretende Antriebsachse, die mit einer quer zur Wandfront verlaufenden durchgehenden Bohrung versehen ist. In diese Bohrung greift ein an dem Türblatt vormontierter Ankoppelstift, welcher mit dem Beschlag der Tür verbunden ist. Durch eine Verschraubung wird dieser Ankoppelstift gesichert und es ist ein normaler Pendelbetrieb der Tür gegeben. Der besondere Vorteil dieser Ankopplung liegt darin, daß das gesamte Türelement mit sämtlichen Beschlagteilen vormontiert werden kann und auf der Baustelle nur noch mit der Antriebsachse des Rahmentürschließers verbunden werden muß. Das Türelement ist im bodennahmen Bereich dabei frei. Soll die Tür als Pendeltür ausgebildet werden, so ist im Boden lediglich noch eine Bohrung für ein Achslager vorzusehen, daß beispielsweise aus einem herausdrückbaren Bolzen bestehen kann. Dabei hängt das gesamte Gewicht des Türelementes an der Antriebsachse des Rahmentürschließers. Soll das Türelement verschoben werden, so wird der zweite Aufhängepunkt über eine Verriegelung im oberen Bereich des Türflügels mit dem darüber befindlichen Rahmen erreicht. Bei der Montage wird die Tür zunächst auf eine schräge Unterlage gesetzt, und durch Kippen aus dieser Schräglage wird der Ankoppelstift in die Bohrung des Rahmentürschließers eingesetzt und gesichert. Danach kann die Unterlage entfernt werden. Das Türelement ist mit dem Rahmentürschließer kraft- und formschlüssig verbunden. Ein weiterer Vorteil gegenüber bisher üblichen Bodentürschließern liegt darin, daß keine aufwendigen Stemmarbeiten im Fußbodenbereich für den großen Zementkasten des Bodentürschliessers notwendig sind. Dieses ist gerade bei bestehenden Anlagen ein sehr wichtiges Argument, weil durch diese Bodenarbeiten enorme Beschädigungen des Bodenbelages auftreten können. Etwaige Ungenauigkeiten in der Höhenlage der Tür können durch eine Höhenstellschraube, welche sich oberhalb des Rahmentürschließers befindet, ausgeglichen werden. Wie sich zeigt, kann eine solche Türanlage auch als normal begehbare Tür in Verbindung mit einem unteren Achsbolzen verwendet werden.

Die Erfindung wird an einem schematisch dargestellten möglichen Ausführungsbeispiel in den Zeichnungen erläutert.

Es zeigt:
- Figur 1:: Aufhängung der Tür im Schnitt
- Figur 2:: Montage der Ankopplung
- Figur 3:: Montage der Tür
- Figur 4:: fertigmontierte Tür in der Vorderansicht

An der Decke (1) wird das Laufrollenprofil (2) befestigt. Innerhalb des Laufrollenprofils (2) befinden sich die Laufrollen (4), an die über die Höhenverstellung (3) über den Zapfen (20) und dem Gegenlager (21) das Rahmenprofil (5) angebracht ist. Dieses Rahmenprofil (5) läuft quer über die gesamte Breite der Tür. Es ist jedoch auch möglich, aus optischen Gründen dieses Profil über die gesamte Wandbreite bei sämtlichen Elementen anzuwenden. Innerhalb des Rahmenprofiles (5) befindet sich der Rahmentürschließer (6). Dieser Rahmentürschließer ist so montiert, daß seine einseitig austretende Antriebsachse (7) zum Fußboden (18) zeigt. Durch den Einbau des Rahmentürschließers (6) in das Rahmenprofil (5) ist nach außen hin bei einer nicht eingesetzten Tür nur die Antriebsachse (7) sichtbar. Die Antriebsachse (7) ist mit einer Aufnahmebohrung (14), die quer zur Tür oder Wandfront verläuft, d.h. in Durchgangsrichtung für den Benutzer, versehen. Diese Aufnahmebohrung (14) ist für die Ankopplung des Türschließers an die Tür vorgesehen.

In der Figur 2 wird eine Gesamtmontage der Beschlagteile, der Tür und dem Rahmentürschließer als Explosionszeichnung einmal dargestellt. Die Ganzglastür (8) wird mit Gummibelägen (11) versehen, die in den Bereichen, wo die Pendeltürbeschläge (9) und (10) die Glasausnehmung (23) überdecken und angebracht sind, eingeschoben werden. Die Pendeltürbeschläge (9) und (10) werden durch die Verschraubung (15) miteinander fest verbunden. Gleichzeitig wird in den Pendeltürbeschlag (9) die Aufnahme (24) mit dem darin befindlichen Ankoppelstift (13) eingesetzt. Diese Aufnahme (24) wird mittels der Verschraubung (16) mit dem Pendeltürbeschlag (9) verbunden. Der Ankoppelstift (13) greift in dieser Position in die Aufnahmebohrung (14) der Antriebsachse (7) des Rahmentürschließers (6). Damit der Ankoppelstift (13) nicht wieder herausrutschen kann, wird auf der Gegenseite eine Gegenplatte (17) gegengesetzt, die mit der Verschraubung (16) oder einem anderen geeigneten Sicherungsmittel gesichert wird. Hierdurch wird sichergestellt, daß eine sichere kraft- und formschlüssige Verbindung zwischen dem Rahmentürschließer (6) und der Ganzglastür (8) besteht. Aus optischen Gründen wird der gesamte Pendeltürbeschlag durch Abdeckprofile (12) auf beiden Seiten abgedeckt.

Die vorbeschriebene Art der Montage ist jedoch nicht üblich, da davon ausgegangen wird, daß die Tür in ihrer Gesamtheit mit sämtlichen Beschlägen im Werk vormontiert wird. Dieses vormontierte Türblatt wird, wie in Figur 3 dargestellt ist, auf der Baustelle eingesetzt. Der Bodenbeschlag (19) wird auf einer nur zur einfacheren Montage benötigten Unterlagen (25) auf dem Fußboden (18) schräg angesetzt. Aus der Schräglage wird die Ganzglastür (8) nun angehoben und in die Position gebracht, in der mit dem Ankoppelstift (13) über die Aufnahmebohrung (14) eine kraft- und formschlüssige Verbindung mit dem Rahmentürschließer eingegangen werden kann. Anschließend ist nur noch die Gegenplatte (17) mit der Verschraubung (16) zur Sicherung der Tür anzubringen. Eine notwendige Höhenkorrektur kann bei etwaigen Ungenauigkeiten des Fußbodens mittels der Höhenverstellung (3), die sich oberhalb des Rahmenprofiles (5) befindet, ausgeglichen werden. Durch diese einfache Montageart ist die Anlage schnell gebrauchsfertig und kann sowohl in ihrer Pendelbewegung über einen nicht dargestellten Achsstift im Boden, welcher herausdrückbar ist, sich frei bewegen oder auch als Teil oder Gesamtanlage in eine sichere Parkposition verbracht werden ohne die Ankopplung zwischen dem Türblatt und dem Türschließer zu lösen, weil der Rahmentürschließer mit verschoben wird, und der zweite Aufhängepunkt der Ganzglastür (8) über eine nicht dargestellte Verriegelung oben an dem Türflügel erreicht werden kann. Wenn die Tür sich in einer Parkposition befindet, ist somit der gesamte Bodenbereich frei von störenden Anschlußachsen und Bodenführungen.

### Bezugszeichen

- 1 .: Decke
- 2.: Laufrollenprofil
- 3.: Höhenverstellung
- 4.: Laufrollen
- 5.: Rahmenprofil
- 6.: Rahmentürschließer
- 7.: Antriebsachse
- 8.: Ganzglastür
- 9.: Pendeltürbeschlag
- 10.: Pendeltürbeschlag
- 11.: Gummibeilage
- 12.: Abdeckprofil
- 13.: Ankoppelstift
- 14.: Aufnahmebohrung
- 15.: Verschraubung
- 16.: Verschraubung
- 17.: Gegenplatte
- 18.: Fußboden
- 19.: Bodenbeschlag
- 20.: Zapfen
- 21.: Gegenlager
- 23.: Glasausnehmung
- 24.: Aufnahme
- 25.: Unterlage

## Patentansprüche

1. Verschiebbares Wandelement einer Trennwand oder Glaseingangsfront, mit einem Pendel-Schiebeflügel (8) und einem Türschließer (6) für den in dem Wandelement angeordneten Pendel-Schiebeflügel (8), wobei der Pendel-Schiebeflügel (8) eine Ganzglastür ist, und das Wandelement beweglich über Rollen (4) in/an einem Laufrollenprofil (2) befestigt ist, und im bodennahen Bereich nicht geführt wird, dadurch gekennzeichnet, daß der Türschließer (6) eine Antriebsachse (7) aufweist und innerhalb einer Rahmenkonstruktion des Wandelementes in dessen oberem horizontalen Profil (5) verdeckt so eingebaut wird, daß seine austretende Antriebsachse (7) zum Fußboden (18) weist, und die Antriebsachse (7) eine quer zum Türblatt der Ganzglastür (8) liegende Aufnahmebohrung (14) hat, in die ein innerhalb eines Pendel-Schiebeflügel-Beschlages (9, 10) liegender Ankoppelstift (13) eingreift, der gegen Herausrutschen gesichert wird.

2. Verschiebbares Wandelement nach nach Anspruch 1, dadurch gekennzeichnet, daß die Ganzglastür (8) mit dem angeschlossenen Türschließer (6) über das Laufrollenprofil (2) verschoben werden kann.

## Claims

1. Movable wall system of a partition wall or glass-entrance frontage, with a swing/sliding leaf (8) and a door closer (6) for the swing/sliding leaf (8) of the wall system, the swing/sliding leaf (8) being an all-glass door and the wall system being secured in or an a track (2) so as to be movable by means of rollers (4), and is not guided in the bottom area, characterised in that the door closer (6) has a drive shaft (7) and is so installed concealed inside a frame structure of the wall element in the top horizontal profile (5) thereof, that its emerging drive shaft (7) points towards the floor (18) and the drive shaft (7) has a reception bore (14) which is situated transversely in relation to the leaf of the all-glass door (8) and in which a coupling pin (13) engages, said pin being situated inside the swing/sliding door fitting (9, 10) and being secured against slipping out.

2. Movable wall system according to claim 1, characterised in that the all-glass door (8) with the connected door closer (6) can be moved via the track (2).

## Revendications

1. Elément de paroi déplaçable d'une cloison de séparation ou d'une entrée vitrée, avec un châssis à coulisse oscillant (8) et avec une fermeture de porte (6) pour le châssis à coulisse oscillant (8) arrangé dans l'élément de paroi, le châssis à coulisse oscillant (8) étant une porte toute en verre, et l'élément de paroi étant porté par des galets roulants dans ou sur une piste faite d'un profilé (2), et n'étant pas guidé au zone près du sol, caractérisé en ce que la fermeture de porte (6) a un axe d'entraînement (7) et est monté à l'intérieur d'un cadre de l'élément de paroi et qui la recouvre par son profilé supérieur horizontal (5), en ce que son axe d'entraînement (7) traversant se monte sur le sol (18), et que l'axe d'entraînement (7) a un alésage (14) de réception disposé perpendiculairement au battant de porte toute en verre (8), alésage dans lequel vient en prise une broche d'accouplement (13) se trouvant à l'intérieur de l'armature de la partie oscillante (9, 10), broche qui est assurée contre tout glissement.

2. Elément de paroi déplaçable selon la revendiation 1, caractérisé en ce que la porte toute en verre (8) avec sa fermeture (6) raccordée, peut être glissée sur le profilé (2) servant de piste de roulement.
